# EUROPÄISCHE PATENTSCHRIFT

(11) **EP 2 263 815 B1**
(45) Veröffentlichungstag und Bekanntmachung des Hinweises auf die Patenterteilung: **07.10.2015**
(21) Anmeldenummer: 09405091.1
(22) Anmeldetag: 03.06.2009
(51) Int. Cl.: B22D 11/00, B22D 11/04

(54) **Kokille zum Stranggiessen von Vorprofilen, insbesondere Doppel-T-Vorprofilen**
Continuous casting mold for casting beam blanks, especially I-beams
Lingotière pour coulée continue d'ebauches de poutre

(43) Veröffentlichungstag der Anmeldung: 22.12.2010
(73) Patentinhaber: CONCAST AG, 8027 Zürich (CH)
(72) Erfinder: Meier, Thomas, 8200 Schaffhausen (CH); Kündig, Beat, 8804 Au/ZH (CH)
(74) Vertreter: Luchs, Willi

(56) Entgegenhaltungen:
- EP-A1- 0 694 355
- EP-A1- 1 918 042
- DE-A1-102008 007 082
- DE-B- 1 282 861
- US-A1- 2006 278 363
- US-B1- 6 612 363

## Beschreibung

Die Erfindung betrifft eine Kokille zum Giessen von Doppel-T-Vorprofilen, deren Kokillendurchgang in Fliessrichtung der Schmelze mit einer leichten Konizität versehen ist, wobei die Kokille aus einem einstückigen rohrförmigen Rohling hergestellt ist,.

Die Konizität des Kokillendurchgangs dient bekanntlich dazu, die innerhalb der Kokille beim Erstarrungsprozess entstehende Schrumpfung des Giessstrangs zu kompensieren. Die Erzeugung dieser Konizität ist insbesondere bei grossformatigen Doppel-T-Vorprofilen bzw. Beam-Blank-Profilen problematisch, weil diese aus einem rohrförmigen Halbzeug im Wesentlichen durch Umformen hergestellt werden und weil solche Profile sehr grosse Abmessungen aufweisen, die über 800 mm Gesamtbreite, über 400 mm Flanschbreite und über 120 mm Stegdicke betragen können. Da mit solch grossen Formaten langsamer gegossen wird als bei kleineren Formaten, benötigt man für sie eine relativ grosse Konizität in der Kokille. Diese Konizität ist aber nur begrenzt bei den herkömmlichen Kokillen erzeugbar, weil deren Kokillendurchgang bekanntlich bei der Umformung mittels eines Stempels hergestellt wird, der als Negativform durch einen rohrförmig ausgebildeten Rohling bzw. Halbzeug gezogen wird. Nach dem bekannten Herstellungsverfahren kann daher jedenfalls nicht bei den queren inneren Seiten des Profils eine Konizität gegen die Kokillenmitte hin erzeugt werden, da es schlicht nicht möglich ist, die verwendete Negativform querschnittsmässig zu verändern.

Die Druckschrift DE-A-1 282 861 bezieht sich auf eine als Doppel-T-Träger oder ähnlich ausgebildete Stranggiesskokille, die aus mehrteiligen Wänden besteht. Die Innenwände der Kokille laufen nach unten etwas aufeinander zu, wodurch man eine stets satte Anlage des sich verfestigenden Metalls beim Durchlauf nach unten erreicht. Die Innenwände, die parallel bzw. abgerundet parallel zu der Längsmittelachse ange-ordnet sind, laufen aber nicht nach unten aufeinander zu und es wird damit nur eine bedingte Verbesserung beim Vergiessen zu einem Dop-pel-T-Träger erreicht.

In der Druckschrift US 2006/0278363 ist eine aus einem rohrförmigen Rohling herstellte Kokille geoffenbart, bei welcher es sich um Knüppel- bzw. Vorblockstränge, nicht aber um Doppel-T-Vorprofile handelt. Die Herstellung einer solchen Kokille mit Konizität versehenen Innenwänden ist aufgrund des üblicherweise quadratischen bzw. rechteckigen Querschnittes solcher Kokillen relativ einfach, denn bei quadratischen Quer-schnitten sind alle vier bzw. bei rechteckigen jeweils zwei Innenwände gleich ausgebildet. Zudem bestehen keine Probleme mit dem Zugang zu diesen Innenwänden für die spanabhebende Bearbeitung, da deren Hohlräume ausreichenden Platz für die darin vorzuschiebenden Werkzeuge bieten.

Bei einer Stranggiesskokille für ein Doppel-T-Vorprofil gemäss EP-A-0 694 355 ist der Formhohlraum am eingiessseitigen Ende der Kokille entlang des Stegquerschnittes beidseitig mit je einer Querschnittsvergrösserung in der Form einer Stegausbauchung versehen. Mit diesen Stegausbauchungen wird aber nicht eine optimale Kompensation des Schwind-masses der Strangschale erreicht.

Der Erfindung liegt die Aufgabe zugrunde, eine Kokille für grossformatige Profile zu schaffen, die zum Giessen grosser T-Vorprofile bzw. Beam-Blank-Formate geeignet ist, weil sie den damit verbundenen giesstechnischen Anforderungen hinsichtlich der Konizität des Kokillendurchganges gerecht wird.

Diese Aufgabe ist erfindungsgemäss dadurch gelöst, dass sämtliche Innenwände der Kokille im Kokillendurchgang jeweils eine von dieser Ober- zur Unterseite der Kokille in Richtung gegen die Kokillenmitte hin verlaufende Konizität aufweisen.

Auf diese Weise ist es insbesondere bei grossformatigen Profilen möglich, den Kokillenquerschnitt optimal dem ebenfalls linearen Schrumpfungsverlauf des Giessstrangs im Bereich des Kokillendurchganges anzupassen. Die spanabhebende Bearbeitung, etwa durch Fräsen, Hobeln oder Polieren, ist an sich Stand der Technik, neu ist aber die erfindungsgemässe Anwendung zur Herstellung der Kokille. Sie ermöglicht die ge-naue Bearbeitung der Innenflächen der Kokille, jeweils in Abhängigkeit von den Abmessungen des zu erzeugenden Profils.

Der besondere Querschnitt der Beam-Blank-Profile bringt es mit sich, dass der Schrumpfungsgrad des Giessstrangs stark innerhalb des Profilquerschnittes variiert. Zum Beispiel ist er beim relativ schmalen Steg kleiner als in Längsrichtung des Profils. Es ist daher erfindungsgemäss zur Optimierung der Strangbildung vorgesehen, dass jede Innenwand mit einer in Abhängigkeit des Schrumpfungsgrades des Giessstranges individuell bemessenen Konizität versehen ist.

Die Erfindung sieht ferner vor, dass die Innenwände der Kokille linear, kurvenförmig, gekrümmt, parabolisch oder ähnlich geformt sind.

Die Erfindung wird nachfolgend anhand eines Ausführungsbeispiels unter Bezugnahme auf die Zeichnung näher erläutert. Es zeigen:
- Fig. 1: eine herkömmliche Kokille für Beam-Blank-Profile, in der Draufsicht dargestellt,
- Fig. 2: einen Längsschnitt entlang der Linie II-II in Fig. 1,
- Fig. 3: eine erfindungsgemässe Kokille mit Doppel-T-Querschnitt, in Draufsicht dargestellt,
- Fig. 4: einen Längsschnitt entlang der Linie IV-IV in Fig. 3,
- Fig. 5: einen Querschnitt entlang der Linie V-V in Fig. 3, und
- Fig. 6: einen weiteren Querschnitt entlang der Linie VI-VI in Fig. 3.

Die in Fig. 1 und Fig. 2 gezeigte herkömmliche Kokille 1 hat einen Kokillendurchgang 2 mit einem Doppel-T-förmigen Querschnitt, entsprechend dem Querschnitt des zu giessenden Profils. Der Kokillendurchgang 2 ist durch die Innenwände 3a bis 3l gebildet. Deren Erzeugung erfolgt mit einem Stempel, der als Negativform durch einen rohrförmigen Rohling gezogen wird. In Fig. 1 ist noch strichliniert das untere Ende der Kokille 1 angedeutet.

Zum Kompensieren der beim Erstarrungsprozess entstehenden Schrumpfung des Giesstrangs werden die Innenwände 3a bis 3f mit einer Konizität 4 hergestellt. Die queren Innenwände 3i, 3j sowie 3k, 31 dieses Doppel-T weisen dagegen eine Konizität 5 auf, da nur so der Stempel nach der Umformung ausgezogen werden kann.

Die erfindungsgemässe Kokille 6 nach Fig. 3 bis Fig. 6 unterscheidet sich von der herkömmlichen Kokille 1 im wesentlichen dadurch, dass bei ihr sämtliche Innenwände 7a bis 71 im Kokillendurchgang 8 jeweils eine von dieser Ober- zur Unterseite der Kokille in Richtung gegen die Mitte des Kokillendurchganges hin verlaufende Konizität 9 bis 12 aufweisen.

Unter Mitte des Kokillendurchganges kann die Mittelachse 1' selbst bzw. die Ebene quer zur Längsausbildung des Kokillenquerschnittes verstanden werden. Streng genommen erfolgt die Erstarrung der Schmelze in der Kokille gegen die Mittelachse hin. Damit man aber nicht noch quer zum Durchgang 2 gesehen nicht lineare Flächen bei diesen Innenwänden vorsehen muss, können sie in dieser Richtung approximiert linear ausgebildet sein. Die Mittelachse kann als Gerade bzw. auch gekrümmt sein, wenn der Kokillendurchgang einen Radius bildet, insbesondere, wenn der gegossene Strang um einen Radius von einer senkrechten in eine horizontale Ebene geführt wird. Der Radius bzw. die Krümmung würde in üblicher Weise senkrecht zur Längsausbildung des Kokillendurchganges verlaufen.

Vorteilhaft sind die Innenwände 7a bis 7l als gekrümmte Flächen ausgebildet. Sie sind dabei mit einer solchen Krümmung geformt, dass sie der über die Kokillenhöhe nicht linear erfolgenden Erstarrung des darin gegossenen Stranges angepasst sind. So kann es sich zum Beispiel derart verhalten, dass der Strang bereits im oberen Bereich der Kokille schnell erstarrt und danach nurmehr minim schrumpft. Dementsprechend müssten diese Innenwände im oberen Bereich der Kokille bereits um ein verhältnismässig grosses Mass reduziert und im unteren Bereich dann nurmehr minim nach innen verändert werden. Deshalb können sie je nach Bedarf linear, kurvenförmig, gekrümmt, parabolisch oder ähnlich geformt sein.

Die Konizität 9 bis 12 der Innenwände 7a bis 7l ist so bemessen, dass sie überall die dort auftretende Schrumpfung kompensiert. Zur Verdeutlichung ist in Fig. 1 bzw. Fig. 3 die Oberseite des Kokillendurchgangs mit ausgezogenen Linien, derweil die Unterseite mit strichpunktierten Linien dargestellt ist. In Fig. 4 ist fernerhin mit dem Pfeil oberhalb der Kokille die Stranggiessrichtung angedeutet.

Die Kokille 6 ermöglicht ein Stranggiessen besonders grossformatiger Profile, weil durch die erfindungsgemässe Bearbeitung des Kokillendurchgangs auch eine entsprechend grosse Konizität erzielbar ist, die zudem dem lokalen Schrumpfungsgrad des Giessstrangs innerhalb des Kokillendurchganges angepasst ist.

Die erfindungsgemässe Kokille ist selbstverständlich auch zum Giessen knochenförmiger Profile verwendbar, indem der Kokillendurchgang mit einem entsprechend knochenförmigen Querschnitt versehen ist. Sie eignet sich generell zum Giessen grossformatiger Profile, unabhängig von der Querschnittsgeometrie des zu vergiessenden Profils.

Die erfindungsgemässe Ausführung ist ebenfalls zum Instandsetzen oder Überarbeiten benutzter Kokillen verwendbar.

## Patentansprüche

1. Kokille zum Stranggiessen von Doppel-T-Vorprofilen, deren Kokillendurchgang (8) von der Ober- zur Unterseite der Kokille (1) mit einer Konizität versehen ist, wobei die Kokille (1) aus einem einstückigen rohrförmigen Rohling hergestellt ist, **dadurch gekennzeichnet, dass** dass der Rohling mit einem Stempel, der als Negativform durch diesen gezogen ist, hergestellt ist, dass sämtliche Innenwände (7a bis 7l) der Kokille (1) im Kokillendurchgang (8) jeweils eine von dieser Ober- zur Unterseite der Kokille in Richtung gegen die als Gerade ausgebildete oder gekrümmte Mittelachse (1') des Kokillendurchganges (8) hin verlaufende Konizität (9 bis 12) aufweisen, bei denen die Konizität (9 bis 12) jeweils so bemessen ist, dass sie überall die dort auftretende Schrumpfung kompensiert, wobei die Innenwände durch spanabhebende Bearbeitung hergestellt sind.

2. Kokille nach Anspruch 1, **dadurch gekennzeichnet, dass** die Innenwände (7a bis 71) mit einer in Abhängigkeit des Schrumpfungsgrades des Giessstrangs individuell bemessenen Konizität (9 bis 12) versehen sind.

3. Kokille nach Anspruch 1 oder 2,**dadurch gekennzeichnet, dass** die von der Ober- zur Unterseite mit der Konizität versehenen Innenwände (7a bis 7l) linear, kurvenförmig, gekrümmt, parabolisch geformt sind.

4. Kokille nach Anspruch 3,**dadurch gekennzeichnet, dass** die Innenwände (7a bis 7l) von dieser Ober- zur Unterseite mit einer solchen Krümmung geformt sind, dass sie der Erstarrung des darin gegossenen Stranges angepasst sind.

## Claims

1. Mould for the continuous casting of double T-shaped preliminary sections, whose mould passage (8) is provided with a tapering from the upper to the lower side of the mould (1), wherein the mould (1) is provided from an integral tubular blank, **characterised in that**
the blank is manufactured with a plunger, which is considered as a negative form, that all of the interior walls (7a to 71) of the mould (1) in the mould passage (8) have each a tapering (9 to 12) extending from this upper to the lower side of the mould towards the as straight line shaped or curved centre axis (1') of the mould passage (8), with which the tapering (9 to 12) is in each case so dimensioned that it compensates everywhere the there occurring shrinkage, whereby the inner walls are made by machining.

2. Mould according to Claim 1, **characterised in that** the interior walls (7a to 7l) are provided with a tapering (9 to 12) individually dimensioned depending on the degree of shrinkage grade of the cast strand.

3. Mould according to Claim 1 or 2, **characterised in that** the interior walls (7a to 7l) provided with the tapering from the upper to the lower side are shaped linearly, curvilinear, bent, parabolic.

4. Mould according to Claim 3, **characterised in that** the interior walls (7a to 71) are shaped from this upper to the lower side with a curvature such that they are adapted to the solidification of the strand cast in the latter.

## Revendications

1. Lingotière pour coulée continue d'ébauches en forme de double T, le passage (8) de la lingotière ayant une conicité s'étendant du haut vers le bas de la lingotière (1), la lingotière (1) étant réalisée à partir d'une ébauche de forme tubulaire d'une seule pièce, **caractérisée en ce que** l'ébauche est fabriquée à l'aide d'un poinçon qui est tiré à travers l'ébauche en tant que forme négative, **en ce que** l'ensemble des parois (7a à 71) intérieures de la lingotière (1) dans le passage (8) de lingotière ont une conicité (9 à 12) s'étendant du haut vers le bas de la lingotière dans la direction opposée à l'axe central en ligne droite ou incurvé du passage (8) de lingotière, la conicité (9 à 12) étant choisie de sorte qu'elle compense partout le rétrécissement qui y apparaît, les parois intérieures étant réalisées par usinage.

2. Lingotière suivant la revendication 1, **caractérisée en ce que** les parois (7a à 71) intérieures sont munies d'une conicité (9 à 12) déterminée individuellement en fonction du degré de rétrécissement de la barre de coulée.

3. Lingotière suivant la revendication 1 ou 2, **caractérisée en ce que** les parois (7a à 71) intérieures munies de la conicité du haut vers le bas sont réalisées sous une forme linéaire, curviligne, pliée, parabolique.

4. Lingotière suivant la revendication 3, **caractérisée en ce que** les parois (7a à 71) intérieures sont réalisées avec une courbure s'étendant du haut vers le bas telle qu'elles sont adaptées à la solidification de la barre qui y est coulée.
